# EUROPÄISCHE PATENTSCHRIFT

(11) **EP 2 385 902 B1**
(45) Veröffentlichungstag und Bekanntmachung des Hinweises auf die Patenterteilung: **17.09.2014**
(21) Anmeldenummer: 09799257.2
(22) Anmeldetag: 15.12.2009
(51) Int. Cl.: B42D 25/00

(54) **SICHERHEITSELEMENT UND SICHERHEITSPAPIER**
SECURITY ELEMENT AND SECURITY PAPER
ÉLÉMENT DE SÉCURITÉ ET PAPIER DE SÉCURITÉ

(30) Priorität: 16.12.2008 DE 102008062475
(43) Veröffentlichungstag der Anmeldung: 16.11.2011
(73) Patentinhaber: Giesecke & Devrient GmbH, 81677 München (DE)
(72) Erfinder: RAHM, Michael, 93155 Hanau (DE); GREGAREK, André, 81671 München (DE)
(86) Internationale Anmeldenummer: PCT/EP2009/008967
(87) Internationale Veröffentlichungsnummer: WO 2010/075954

(56) Entgegenhaltungen:
- WO-A1-2006/029745
- WO-A2-2005/105472
- DE-A1-102005 022 018
- DE-A1-102005 062 132

## Beschreibung

Die Erfindung betrifft ein Sicherheitselement für Sicherheits- oder Wertdokumente sowie ein Sicherheitspapier mit einem Durchsichtssicherheitselement, das in oder über einem Fensterbereich oder einer durchgehenden Öffnung des Sicherheitspapiers angeordnet ist.

Sicherheits- oder Wertdokumente, wie etwa Banknoten, Ausweiskarten und dergleichen, werden zur Absicherung oft mit Sicherheitselementen ausgestattet, die eine Überprüfung der Echtheit der Dokumente gestatten und die zugleich als Schutz vor unerlaubter Reproduktion dienen.

Die Sicherheitselemente können beispielsweise in Form eines in eine Banknote eingebetteten Sicherheitsfadens, eines Aufreißfadens für Produktverpackungen, eines aufgebrachten Sicherheitsstreifens, einer Abdeckfolie für eine Banknote mit einer durchgehenden Öffnung oder eines selbsttragenden Transferelements ausgebildet sein, wie etwa einem Patch oder einem Etikett, das nach seiner Herstellung auf ein Wertdokument aufgebracht wird. Dabei gewinnen zunehmend Durchsichtssicherheitsmerkmale, wie etwa Durchsichtsfenster in Banknoten, an Attraktivität. Zur Fenstererzeugung wird dabei beispielsweise eine auf einer Seite mit einer Kleberschicht versehene Folie auf eine Banknote aufgebracht, um eine zuvor erzeugte durchgehende Öffnung der Banknote zu verschließen.

Eine besondere Rolle spielen Sicherheitselemente mit optisch variablen Elementen, die dem Betrachter unter unterschiedlichen Betrachtungswinkeln einen unterschiedlichen Bildeindruck vermitteln, da diese selbst mit hochwertigen Farbkopiergeräten nicht reproduziert werden können. Die Sicherheitselemente können dazu mit Sicherheitsmerkmalen in Form beugungsoptisch wirksamer Mikro- oder Nanostrukturen ausgestattet werden, wie etwa mit konventionellen Prägehologrammen oder anderen hologrammähnlichen Beugungsstrukturen, wie sie beispielsweise in den Druckschriften EP 0 330 733 A1 oder EP 0 064 067 A1 beschrieben sind.

Aus der Druckschrift US 5 712 731 A ist die Verwendung einer Moiré-Vergrößerungsanordnung als Sicherheitsmerkmal bekannt. Die dort beschriebene Sicherheitsvorrichtung weist eine regelmäßige Anordnung von im Wesentlichen identischen gedruckten Mikrobildern mit einer Größe bis zu 250 µm auf, sowie eine regelmäßige zweidimensionale Anordnung von im Wesentlichen identischen sphärischen Mikrolinsen. Die Mikrolinsen-Anordnung weist dabei im Wesentlichen dieselbe Teilung wie die Mikrobildanordnung auf. Wird die Mikrobildanordnung durch die Mikrolinsenanordnung betrachtet, so werden in den Bereichen, in denen die beiden Anordnungen im Wesentlichen im Register stehen, für den Betrachter eine oder mehrere vergrößerte Versionen der Mikrobilder erzeugt.

Die prinzipielle Funktionsweise derartiger Moiré-Vergrößerungsanordnungen ist in dem Artikel "The moiré magnifier", M.C. Hutley, R. Hunt, R.F. Stevens and P. Savander, Pure Appl. Opt. 3 (1994), pp. 133-142, beschrieben. Kurz gesagt, bezeichnet Moiré-Vergrößerung demnach ein Phänomen, das bei der Betrachtung eines Rasters aus identischen Bildobjekten durch ein Linsenraster mit annähernd demselben Rastermaß auftritt. Wie bei jedem Paar ähnlicher Raster ergibt sich dabei ein Moirémuster, das in diesem Fall als vergrößertes und gegebenenfalls gedrehtes Bild der wiederholten Elemente des Bildrasters erscheint.

Dokument DE-A-102 005 062 132 offenbart ein Sicherheitspapier nach dem Oberbegriff des Anspruchs 1.

Davon ausgehend liegt der Erfindung die Aufgabe zugrunde, die Nachteile des Standes der Technik zu vermeiden und insbesondere, ein Sicherheitselement bzw. ein Sicherheitspapier der eingangs genannten Art mit hoher Fälschungssicherheit anzugeben.

Diese Aufgabe wird durch das Sicherheitspapier und das Sicherheitselement mit den Merkmalen der unabhängigen Ansprüche gelöst. Verfahren zum Herstellen solcher Sicherheitspapiere bzw. Sicherheitselemente sowie ein Wertdokument mit einem solchen Sicherheitspapier bzw. Sicherheitselement sind in den nebengeordneten Ansprüchen angegeben. Weiterbildungen der Erfindung sind Gegenstand der Unteransprüche.

Nach einem ersten Erfindungsaspekt ist ein Sicherheitspapier nach Anspruch 1 vorgesehen.

Moderne Banknoten weisen zwar oft eine Vielzahl von Sicherheitsmerkmalen auf, die von diesen Merkmalen dargestellten Motive sind aber in der Regel nicht thematisch miteinander verbunden. Die Erfindung beruht nun auf dem Gedanken, neben einem ersten Sicherheitsmerkmal in Form einer mikrooptischen Darstellungsanordnung zur Darstellung eines ersten Motivs ein zweites Sicherheitsmerkmal vorzusehen, das ein in einem Sinnzusammenhang zu dem ersten Motiv stehendes, zweites Motiv darstellt.

Der Sinnzusammenhang besteht darin, dass das erste und zweite Motiv dieselbe Form aufweisen.

Ein Sinnzusammenhang der Motive der beiden Sicherheitsmerkmale führt zu einer erhöhten Fälschungssicherheit des Sicherheitspapiers bzw. des Sicherheitselements, da die Herstellung der inhaltlich miteinander verknüpften Sicherheitsmerkmale eine größere technologische Hürde darstellt als die separate oder inhaltlich unverknüpfte Herstellung zweier Sicherheitsmerkmale.

Die im Sicherheitsbereich eingesetzten Sicherheitsmerkmale sind in der Regel bereits einzeln mit einem hohen Aufwand für die Beschaffung der für die Herstellung des Sicherheitsmerkmals erforderlichen Ausrüstung und des notwendigen Know-hows verbunden. Sind die Sicherheitsmerkmale darüber hinaus inhaltlich miteinander verknüpft, so muss der Hersteller nicht nur über die Technologien zur Herstellung der eingesetzten Merkmale verfügen, sondern er muss zusätzlich in der Lage sein, diese Merkmale in einer geforderten Weise in Form aufeinander abzustimmen, um den gewünschten Sinnzusammenhang herzustellen. Wird beispielsweise eine mikrooptische Darstellungsanordnung zur Darstellung eines vorgegebenen Motivs mit einer durchgehenden Öffnung kombiniert, die dieselbe Form und Größe wie das vorgegebene Motiv aufweisen soll, so muss der Hersteller nicht nur geeignete Löcher stanzen oder schneiden und mikrooptische Darstellungsanordnungen herstellen können, sondern die mikrooptische Darstellungsanordnung muss zusätzlich mit der korrekten Vergrößerung erzeugt sein, um die gewünschte Deckungsgleichheit von rekonstruiertem Motiv und Öffnung zu erzielen.

Ein weiterer Vorteil der erfindungsgemäßen Gestaltungen besteht darin, dass eine inhaltliche Verknüpfung der verschiedenen Sicherheitsmerkmale eine höhere Aufmerksamkeit der Benutzer und eine leichtere Erkennbarkeit von Nachstellungen zur Folge hat: das Fehlen eines der Sicherheitsmerkmale oder eine aufgrund von Fälschung minderwertige Qualität fällt wesentlich leichter auf, wenn die von den Sicherheitsmerkmalen dargestellten Motive in einem Sinnzusammenhang stehen. Auf diese Weise führt auch die Aufmerksamkeitssteigerung zu höheren technologischen Anforderungen an den potentiellen Fälscher.

Die mikrooptische Darstellungsanordnung des ersten Sicherheitsmerkmals kann insbesondere als Moiré-Vergrößerungsanordnung, als mikrooptische Vergrößerungsanordnung vom Moirétyp oder als Modulo-Vergrößerungsanordnung ausgeführt sein. Das Funktionsprinzip und die Eigenschaften dieser mikrooptischen Darstellungsanordnungen sind ausführlich in den deutschen Patentanmeldungen DE 10 2005 062 132.5, DE 10 2007 029 203.3 und DE 10 2007 029 204.1, sowie in den internationalen Anmeldungen PCT/EP2006/012374, PCT/EP2008/005171 und PCT/EP2008/005172 beschrieben. Die in den Zellen des Motivbilds der mikrooptischen Darstellungsanordnung abgebildeten Bereiche des ersten Motivs werden nachfolgend in Übereinstimmung mit der in den genannten Anmeldungen verwendeten Terminologie teilweise auch als Mikromotivelemente bezeichnet. Als Betrachtungselemente werden refraktive Mikrolinsen und Mikrohohlspiegel bevorzugt, aber auch andere in den oben zitierten Schriften genannte Betrachtungselemente sind einsetzbar.

Die durch das erste und zweite Motiv gebildete Information ist insbesondere eine alphanumerische Zeichenfolge, wie etwa eine Seriennummer oder eine Denomination einer Banknote, ein Logo, eine Codierung oder ein graphisches Motiv, das insbesondere Objekte jeglicher Art, Pflanzen, Tiere oder Menschen darstellt. Das erste Motiv kann auch eine Bildsequenz darstellen, die beispielsweise eine kurze Geschichte oder die Verwandlung eines Motivs in ein anderes Motiv (Morphing) zeigt.

In einer vorteilhaften Erfindungsvariante ist vorgesehen, dass das zweite Sicherheitsmerkmal durch den Fensterbereich oder die durchgehende Öffnung des Sicherheitspapiers und das zweite Motiv durch die Umrissform des Fensterbereichs bzw. der durchgehenden Öffnung gebildet ist.

Der Fensterbereich oder die durchgehende Öffnung kann dabei mit Vorteil zumindest in einem Teilbereich einen scharf begrenzten Rand aufweisen, wie er beispielsweise durch Stanzen oder Laserschneiden erzeugt werden kann. Alternativ oder zusätzlich weist der Fensterbereich oder die durchgehende Öffnung mit Vorteil zumindest in einem Teilbereich einen bei der Papierherstellung erzeugten Rand mit charakteristischen Unregelmäßigkeiten auf.

Besonders attraktive und fälschungssichere Varianten setzen Fensterbereiche oder durchgehende Öffnungen mit einer Kombination von scharfen und in charakteristischer Weise unregelmäßigen Rändern ein. Eine derartige Kombination kann beispielsweise dadurch erzeugt werden, dass während der Papierherstellung eine durchgehende Öffnung mit charakteristischen Unregelmäßigkeiten im Randbereich erzeugt wird und der Randbereich der so erzeugten Öffnung nach der Papierherstellung durch Schneiden oder Stanzen modifiziert und dadurch in gewünschten Teilbereichen scharf begrenzt wird. Weitere Möglichkeiten, scharfe und in charakteristischer Weise unregelmäßige Randbereiche miteinander zu kombinieren, sind in der Druckschrift WO 2006/119896 A2 beschrieben.

Bei einem Verfahren zur Herstellung des eben beschriebenen Sicherheitspapiers wird
- ein Durchsichtssicherheitselement mit dem ersten Sicherheitsmerkmal, das durch eine mikrooptische Darstellungsanordnung zur Darstellung des zumindest ersten Motivs gebildet ist, erzeugt,
- wird in dem Sicherheitspapier als zweites Sicherheitsmerkmal ein Fensterbereich oder eine durchgehende Öffnung erzeugt, und wird das zweite Motiv, das mit dem ersten Motiv in einem Sinnzusammenhang steht, durch die Umrissform des Fensterbereichs bzw. der durchgehenden Öffnung gebildet, und
- wird das Durchsichtssicherheitselement in oder über dem Fensterbereich oder der durchgehenden Öffnung angeordnet.

Bei einer weiteren, ebenfalls vorteilhaften Erfindungsvariante ist vorgesehen, dass das zweite Sicherheitsmerkmal wie das erste Sicherheitsmerkmal in dem Durchsichtssicherheitselement vorliegt.

Das zweite Sicherheitsmerkmal kann dabei mit Vorteil ein diffraktives optisches Element darstellen, das aus einem durchtretenden Strahl im Wesentlichen parallelen Lichts in Transmission ein auffangbares Projektionsbild mit dem zweiten Motiv erzeugt. Diffraktive optische Elemente (DOE) sind typischerweise in transparente Substrate geprägte Beugungsstrukturen, die auf monochromatische kohärente Laserstrahlung einer vorbestimmten Wellenlänge ausgelegt sind. Werden sie mit einem Laser geeigneter Wellenlänge durchstrahlt, lassen sich eingeschriebene Bilder auf einem Projektionsschirm darstellen.

Das als zweites Sicherheitsmerkmal eingesetzte diffraktive optische Element ist vorzugsweise aus einer Mehrzahl diffraktiver Elementarzellen gebildet, die eine laterale Abmessung von etwa 1 mm, vorzugsweise auch unterhalb von 1 mm, aufweisen. Das Projektionsbild des diffraktiven optischen Elements ist vorzugsweise nur bei besonderen Beleuchtungs- und Betrachtungsbedingungen mit bloßem Auge und ohne Hilfsmittel erkennbar, und eine gute Darstellung des Projektionsbilds ohne farbige Ränder wird erst durch Bestrahlung mit einer geeigneten Lichtquelle, etwa einem Laserpointer, erreicht. Das Projektionsbild kann dann auf einem Schirm aufgefangen werden.

Alternativ kann das zweite Sicherheitsmerkmal mit Vorteil ein refraktives optisches Element sein, das aus einem durchtretenden Strahl von im Wesentlichen parallelen Licht oder von Licht einer entfernten Punktlichtquelle das zweite Motiv erzeugt.

Das als zweites Sicherheitsmerkmal eingesetzte refraktive optische Element ist bevorzugt aus einer Mehrzahl achromatischer Mikrostrukturelemente gebildet, die eine laterale Abmessung unterhalb von 1 mm, vorzugsweise zwischen 3 µm und 100 µm aufweisen. In bevorzugten Ausgestaltungen sind die unterschiedlichen achromatischen Mikrostrukturelemente zu übergeordneten Einheiten zusammengefasst, deren laterale Abmessung vorzugsweise etwa 1 mm oder weniger beträgt und die in zumindest einer Raumrichtung periodisch oder zumindest lokal periodisch angeordnet sind. Bevorzugt ist zumindest ein Teil der Mikrostrukturelemente durch Mikroprismen gebildet, die jeweils durch die Abmessung ihrer Grundfläche, einen brechenden Winkel und einen die Orientierung des Mikroprismas angebenden Azimutwinkel charakterisiert sind. Alternativ oder zusätzlich weist zumindest ein Teil der Mikrostrukturelemente eine gekrümmte Oberfläche auf. Diese achromatischen Mikrostrukturelemente können beispielsweise durch Mikrokegel oder durch Mikro-Stufenkegel gebildet sein, die jeweils durch den Durchmesser ihrer Grundfläche und einen Öffnungswinkel charakterisiert sind.

Um sicherzustellen, dass wellenlängenabhängige Lichtbeugungseffekte zu vernachlässigen sind und dass das einfallende Licht von den Strukturelementen ohne störende Farbeffekte im Wesentlichen achromatisch gebrochen wird, weisen die Mikrostrukturelemente in jedem Fall eine laterale Abmessung oberhalb von etwa 3 µm, vorzugsweise oberhalb von etwa 5 µm, besonders bevorzugt oberhalb von etwa 10 µm auf. Weitere Angaben zu den möglichen Ausgestaltungen und Eigenschaften derartiger refraktiver optischer Elemente können der Druckschrift WO 2007/137744 A2 und der Anmeldung PCT/EP2008/002841 entnommen werden.

Neben diffraktiven und refraktiven optischen Elementen kommen selbstverständlich auch andere Sicherheitsmerkmale für das zweite Sicherheitsmerkmal des Durchsichtssicherheitselements in Betracht, wie etwa die weiter unten beschriebenen optisch variablen Schichtsysteme mit farbkippenden Dünnschichtelementen oder Flüssigkristallmerkmalen. Möglich ist auch eine Kombination mit Sicherheitsmerkmalen, die einen Jalousieeffekt erzeugen, wie beispielsweise den in der Anmeldung PCT/EP2007/008953 beschriebenen Sicherheitsmerkmalen. Eine solche Kombination wird vorzugsweise durch spezielle Prägestrukturen und durch Metallisieren und bereichsweises Demetallisieren erzeugt.

In den Erfindungsvarianten, in denen das zweite Sicherheitsmerkmal ebenfalls in dem Durchsichtssicherheitselement vorliegt, kann der Fensterbereich oder die durchgehende Öffnung des Sicherheitspapiers mit Vorteil ein drittes Sicherheitsmerkmal mit einem durch die Umrissform des Fensterbereichs bzw. der durchgehenden Öffnung gebildeten dritten Motiv bilden, das mit dem ersten und zweiten Motiv in einem Sinnzusammenhang steht. Insbesondere kann das dritte Sicherheitsmerkmal dasselbe Motiv wie das erste und/oder zweite Sicherheitsmerkmal darstellen.

Bei einem Verfahren zur Herstellung des eben beschriebenen Sicherheitspapiers wird
- ein Durchsichtssicherheitselement mit dem ersten Sicherheitsmerkmal, das durch eine mikrooptische Darstellungsanordnung zur Darstellung des zumindest ersten Motivs gebildet ist, und mit dem zweiten Sicherheitsmerkmal mit dem zweiten Motiv, das mit dem ersten Motiv in einem Sinnzusammenhang steht, erzeugt,
- wird in dem Sicherheitspapier ein Fensterbereich oder eine durchgehende Öffnung erzeugt, und
- wird das Durchsichtssicherheitselement in oder über dem Fensterbereich oder der durchgehenden Öffnung angeordnet.

Nach einem zweiten Erfindungsaspekt ist ein Durchsichtssicherheitselement gemäß Anspruch 8 vorgesehen.

Bei einem Verfahren zur Herstellung des eben beschriebenen Sicherheitselements wird
- ein Sicherheitselement mit dem ersten und zweiten Sicherheitsmerkmal erzeugt, wobei das erste Sicherheitsmerkmal durch eine mikrooptische Darstellungsanordnung zur Darstellung des zumindest ersten Motivs gebildet ist, und das zweiten Sicherheitsmerkmal das zweite Motiv bildet, das mit dem ersten Motiv in einem Sinnzusammenhang steht,
- wobei das zweite Sicherheitsmerkmal durch einen innerhalb des ersten Sicherheitsmerkmals angeordneten statischen Bildbereich und das zweite Motiv durch die Umrissform des statischen Bildbereichs gebildet wird, wobei in dem statischen Bildbereich keine Betrachtungselemenge vorgesehen sind oder die optische Wirkung der Betrachtungselemente neutralisiert ist und/oder keine abgebildeten Bereiche des ersten Motivs vorgesehen sind.

Nach einem dritten Erfindungsaspekt ist ein Durchsichtssicherheitselement gemäß Anspruch 9 vorgesehen.

Bei einem Verfahren zur Herstellung des eben beschriebenen Sicherheitselements wird
- ein Sicherheitselement mit dem ersten und zweiten Sicherheitsmerkmal erzeugt, wobei das erste Sicherheitsmerkmal durch eine mikrooptische Darstellungsanordnung zur Darstellung des zumindest ersten Motivs gebildet ist, und das zweiten Sicherheitsmerkmal das zweite Motiv bildet, das mit dem ersten Motiv in einem Sinnzusammenhang steht,
- wobei das zweite Sicherheitsmerkmal durch einen Bereich mit einem optisch variablen Schichtsystem und das zweite Motiv durch die Umrissform dieses Bereichs gebildet wird.

Sicherheitselemente die nichttransparent, beispielsweise metallisiert und auf Betrachtung in Aufsicht ausgelegt sein sind nicht Teil der Erfindung. Dies kann beispielsweise der Fall sein, wenn Mikrohohlspiegel als Betrachtungselemente verwendet werden. Auch bei den Ausgestaltungen des zweiten und dritten Erfindungsaspekts stehen das erste und zweite Motiv stets in einem Sinnzusammenhang, wobei die im Zusammenhang mit dem ersten Erfindungsaspekt gemachten Ausführungen zur Bedeutung und zur Ausbildung dieses Merkmals hier ebenfalls gelten.

In einer vorteilhaften Erfindungsvariante ist das zweite Sicherheitsmerkmal durch einen Bereich mit einem Dünnschichtelement mit Farbkippeffekt gebildet. Derartige Dünnschichtelemente weisen typischerweise eine Reflexionsschicht, eine Absorberschicht und eine zwischen der Reflexionsschicht und der Absorberschicht angeordnete dielektrische Abstandsschicht auf. Der Farbkippeffekt beruht dabei auf betrachtungswinkelabhängigen Interferenzeffekten durch Mehrfachreflexionen in den verschiedenen Teilschichten des Elements. Soll das Dünnschichtelement semitransparent ausgebildet werden, beispielsweise für den Einsatz in einem Durchsichtssicherheitselement, so kann das Dünnschichtelement aus einer von zwei dünnen Metallschichten eingeschlossenen dielektrischen Schicht bestehen, wobei die Metallschichten in diesem Fall so dünn ausgeführt werden, dass sie teilweise lichtdurchlässig sind. Alternativ kann das Dünnschichtelement auch aus einer Abfolge dielektrischer Schichten mit unterschiedlichem Brechungsindex gebildet werden.

In einer ebenfalls vorteilhaften Erfindungsvariante ist der Bereich mit einem optisch variablen Schichtsystem zusätzlich mit Prägestrukturen versehen, die zu einem Jalousieeffekt führen und/oder den Farbkippeffekt zusätzlich modifizieren. Solche Prägestrukturen können beispielsweise durch Sägezahnstrukturen gebildet sein.

Nach einer weiteren, ebenfalls vorteilhaften Erfindungsvariante ist das zweite Sicherheitsmerkmal durch einen Bereich mit einem flüssigkristallinen Material, beispielsweise einer cholesterischen Flüssigkristallschicht mit der Umrissform des zweiten Motivs gebildet.

In den Erfindungsvarianten, in denen das zweite Sicherheitsmerkmal durch ein farbvariables Schichtsystem gebildet ist, kann eine weitere Abstimmung zwischen dem ersten und zweiten Sicherheitsmerkmal vorgesehen sein. Dazu werden die abgebildeten Bereiche des ersten Motivs farbig ausgeführt, so dass das erste Motiv bei Betrachtung in einer vorgegebenen Farbe erscheint. Der Farbeindruck des optisch variablen Schichtsystems wird dann für Betrachtung unter vorbestimmten Betrachtungsbedingungen an die Farbe des ersten Motivs angepasst. Bei den vorbestimmten Betrachtungsbedingungen zeigt das optisch variable Schichtsystem dieselbe Farbe wie die vergrößerten Bilder der mikrooptischen Darstellungsanordnung, während sich bei anderen Betrachtungsbedingungen durch den Farbkippeffekt des optisch variablen Schichtsystems Farbunterschiede zwischen den beiden Motiven ergeben.

Bei der Anpassung der Farben des optisch variablen Schichtsystems und der abgebildeten Bereiche des ersten Motivs ist überdies zu berücksichtigen, dass die abgebildeten Bereiche des ersten Motivs in manchen Ausgestaltungen mehrfarbig sein können und/oder ihre Farbe kippwinkelabhängig ändern können. Zur Erzeugung mehrfarbiger Ausgestaltungen kann beispielsweise ein Merkmalsbereich des ersten Motivs metallische Nanostrukturen enthalten, in denen durch die einfallende elektromagnetische Strahlung Volumen- oder Oberflächenplasmonen angeregt und/oder Resonanzerscheinungen hervorgerufen werden. Das zweite Motiv wird dabei durch ein farbvariables Schichtsystem gebildet, welches zu diesem Zweck eine bestimmte Umrissform aufweisen und/oder als Rasterbild angelegt sein kann.

Die Erfindung enthält ferner ein Wertdokument wie eine Banknote, eine Ausweiskarte und dergleichen, mit einem Sicherheitspapier oder Sicherheitselement der oben beschriebenen Art. Unter dem Begriff "Sicherheitspapier" wird eine noch nicht umlauffähige Vorstufe zu einem Wertdokument verstanden, die neben dem Sicherheitselement weitere Echtheitsmerkmale aufweisen kann. Sicherheitspapier liegt üblicherweise in quasi endloser Form vor und wird zu einem späteren Zeitpunkt weiterverarbeitet.

Die erfindungsgemäßen Sicherheitselemente können in verschiedenste Substrate eingebracht werden. Insbesondere können diese in oder auf einem Papiersubstrat, einem Papier mit Synthesefasern, d.h. Papier mit einem Anteil x polymeren Materials im Bereich von 0 < x 100 Gew.-%, einer Kunststofffolie, z. B. einer Folie aus Polyethylen (PE), Polyethylenterephthalat (PET), Polybutylenterephthalat (PBT), Polyethylennaphthalat (PEN), Polypropylen (PP) oder Polyamid (PA), oder einem mehrschichtigem Verbund, insbesondere einem Verbund mehrerer unterschiedlicher Folien (Kompositverbund) oder einem Papier-Folien-Verbund (Folie/Papier/Folie oder Papier/Folie/Papier), wobei das Sicherheitselement in oder auf oder zwischen jeder der Schichten eines solchen mehrschichtigen Verbunds vorgesehen werden kann, vorgesehen werden.

Die erfindungsgemäßen Sicherheitselemente können daher nicht nur auf einer Trägerfolie ausgebildet werden, von der sie in bekannter Weise auf ein Sicherheitspapier oder Wertdokument übertragen werden können. Es ist auch möglich, die Sicherheitselemente direkt auf dem Wertdokument bzw. Sicherheitspapier auszubilden. So können Prägestrukturen in Form refraktiver Mikrolinsen und gegebenenfalls diffraktiver oder refraktiver optischer Elemente direkt auf einer Kunststofffolie des Wertdokuments bzw. Sicherheitspapiers erzeugt werden, um beispielsweise bei Kunststoffbanknoten oder Folienverbund-Banknoten ein erfindungsgemäßes Sicherheitselement auszubilden.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig. 1: eine schematische Darstellung einer Banknote mit einem erfindungsgemäßen Durchsichtssicherheitselement,
- Fig. 2: die Banknote der Fig. 1 im Querschnitt,
- Fig. 3: schematisch den Schichtaufbau einer mikrooptischen Darstellungsanordnung im Querschnitt,
- Fig. 4: einen vergrößerten Ausschnitt der Banknote der Fig.1 im Bereich der durchgehenden Öffnung,
- Fig. 5: ein weiteres Ausführungsbeispiel eines erfindungsgemäßen Sicherheitspapiers mit aufeinander abgestimmten ersten und zweiten Motiven, wobei (a) das visuelle Erscheinungsbild bei Betrachtung aus einer allgemeinen Betrachtungsrichtung und (b) das Erscheinungsbild bei genau eingepassten Motiven zeigt,
- Fig. 6: in (a) und (b) zwei Gestaltungen, bei denen sich die beiden Motive schlüssig zu einem Gesamtbild ergänzen, die nicht Teil der Erfindung sind,
- Fig. 7: ein weiteres Ausführungsbeispiel der Erfindung, bei dem sowohl das erste als auch das zweite Sicherheitsmerkmal in dem Durchsichtssicherheitselement vorliegen, wobei (a) das Sicherheitspapier im Querschnitt und (b) einen vergrößerten Ausschnitt im Bereich der durchgehenden Öffnung in Aufsicht zeigt,
- Fig. 8: ein erfindungsgemäßes Sicherheitselement, bei dem das zweite Sicherheitsmerkmal durch einen innerhalb der mikrooptischen Darstellungsanordnung angeordneten statischen Bildbereich gebildet ist,
- Fig. 9: ein weiteres erfindungsgemäßes Sicherheitselement, bei dem das zweite Sicherheitsmerkmal durch einen Bereich mit einem optisch variablen Schichtsystem gebildet ist,
- Fig. 10,11: zwei Folienaufbauen für erfindungsgemäße Sicherheitselemente mit farbkippenden Dünnschichtelementen als zweitem Sicherheitsmerkmal, und
- Fig. 12: eine Weiterbildung der Gestaltung der Fig. 6(a).

Die Erfindung wird nun am Beispiel von Sicherheitselementen für Banknoten erläutert. Fig.1 zeigt dazu eine schematische Darstellung einer Banknote 10 mit einem Durchsichtssicherheitselement 12, das über einem Durchsichtsbereich, etwa einem Fensterbereich oder einer durchgehenden Öffnung 14 der Banknote 10 angeordnet. Fig. 2 zeigt die Banknote 10 entlang der Linie II-II von Fig.1 im Querschnitt.

Zur Erhöhung der Fälschungssicherheit enthält die Banknote 10 zwei, in ihrem Sinngehalt aufeinander bezogene Sicherheitsmerkmale, die zwei in ihrer Anordnung, Form und Größe räumlich aufeinander abgestellte Motive darstellen. Durch diese Maßnahme werden neben der Fälschungssicherheit auch die Erkennbarkeit der Sicherheitsmerkmale und die Aufmerksamkeit des Benutzers gesteigert, wie nachfolgend genauer erläutert.

Als erstes Sicherheitsmerkmal ist in dem Durchsichtssicherheitselement 12 eine mikrooptische Darstellungsanordnung zur Darstellung zumindest eines ersten Motivs angeordnet. Wie oben näher erläutert, kann eine derartige mikrooptische Darstellungsanordnung insbesondere als Moiré-Vergrößerungsanordnung, als mikrooptische Vergrößerungsanordnung vom Moirétyp oder als Modulo-Vergrößerungsanordnung ausgebildet sein.

Zur kurzen Illustration des Grundprinzips solcher Darstellungsanordnungen zeigt Fig. 3 schematisch den Schichtaufbau einer mikrooptischen Darstellungsanordnung 30 im Querschnitt, wobei nur die für die Erläuterung erforderlichen Teile des Schichtaufbaus dargestellt sind. Die mikrooptische Darstellungsanordnung 30 enthält einen Träger 20 in Form einer transparenten Kunststofffolie, beispielsweise einer etwa 20 µm dicken Polyethylenterephthalat(PET)-Folie. Die Oberseite der Trägerfolie 20 ist mit einer rasterförmigen Anordnung von Mikrolinsen 22 versehen, die auf der Oberfläche der Trägerfolie ein zweidimensionales Bravais-Gitter mit einer vorgewählten Symmetrie bilden. Das Bravais-Gitter kann beispielsweise eine hexagonale Gittersymmetrie aufweisen. Möglich sind jedoch auch andere, insbesondere niedrigere Symmetrien und damit allgemeinere Formen, wie etwa die Symmetrie eines Parallelogramm-Gitters.

Der Abstand benachbarter Mikrolinsen 22 ist vorzugsweise so gering wie möglich gewählt, um eine möglichst hohe Flächendeckung und damit eine kontrastreiche Darstellung zu gewährleisten. Die sphärisch oder asphärisch ausgestalteten Mikrolinsen 22 weisen vorzugsweise einen Durchmesser zwischen 5 µm und 50 µm und insbesondere einen Durchmesser zwischen lediglich 10 µm und 35 µm auf und sind daher mit bloßem Auge nicht zu erkennen. Auf der Unterseite der Trägerfolie 20 ist eine Motivschicht 26 angeordnet, die ein in eine Mehrzahl von Zellen 24 eingeteiltes Motivbild mit Mikromotivelementen 28 enthält. Die Anordnung der Gitterzellen 24 bildet ebenfalls ein zweidimensionales Bravais-Gitter mit einer vorgewählten Symmetrie.

Im Fall einer Moiré-Vergrößerungsanordnung unterscheidet sich dabei das Bravais-Gitter der Gitterzellen 24 in seiner Symmetrie und/oder in der Größe seiner Gitterparameter geringfügig von dem Bravais-Gitter der Mikrolinsen 22. Je nach Art und Größe des Unterschieds entsteht bei der Betrachtung des Motivbilds ein vergrößertes Bild der Mikromotivelemente 28.

Die Gitterperiode und der Durchmesser der Gitterzellen 24 liegen in derselben Größenordnung wie die der Mikrolinsen 22, also vorzugsweise im Bereich von 5 µm bis 50 µm und insbesondere im Bereich von 10 µm bis 35 µm, so dass auch die Mikromotivelemente 28 selbst in der Regel mit bloßem Auge nicht zu erkennen sind.

Die optische Dicke der Trägerfolie 20 und die Brennweite der Mikrolinsen 22 sind so aufeinander abgestimmt, dass sich die Motivschicht 26 etwa im Abstand der Linsenbrennweite befindet. Die Trägerfolie 20 bildet somit eine optische Abstandsschicht, die einen gewünschten, konstanten Abstand der Mikrolinsen 22 und der Motivschicht 26 mit dem Motivbild gewährleistet.

In den erfindungsgemäßen Gestaltungen enthält die mikrooptische Darstellungsanordnung ein Motivbild 26, das in eine Mehrzahl von Zellen 24 eingeteilt ist, in denen jeweils abgebildete Bereiche 28 des ersten Motivs angeordnet sind, sowie ein Betrachtungsraster aus einer Mehrzahl von Betrachtungselementen 22. Bei Betrachtung des Motivbilds 26 mit dem Betrachtungsraster wird das erste Motiv aus den in den Zellen angeordneten abgebildeten Bereichen 28 rekonstruiert, wobei das erste Motiv je nach Auslegung der Darstellungsanordnung vor und/oder hinter der Bildebene schweben oder in der Bildebene liegen kann.

Derartige mikrooptische Darstellungsanordnungen 30 ermöglichen auch eindrucksvolle Bewegungseffekte, wie in den oben genannten Druckschriften genauer erläutert. Beispielsweise können die Gitterparameter der Anordnung der abgebildeten Bereiche und des Betrachtungsrasters so aufeinander abgestimmt werden, dass sich beim Verkippen der Darstellungsanordnung 30 ein orthoparallaktischer Bewegungseffekt ergibt, bei dem sich das erste Motiv senkrecht zur Kipprichtung und nicht parallel dazu bewegt, wie man intuitiv erwarten würde.

Mit Bezug auf Fig. 4, die einen vergrößerten Ausschnitt 40 der Banknote 10 im Bereich der durchgehenden Öffnung 14 zeigt, wird das erste Motiv des ersten Sicherheitsmerkmals durch eine Mehrzahl von Sternen 42 gebildet, die auf die oben erläuterte Weise bei der Betrachtung der mikrooptischen Darstellungsanordnung 30 rekonstruiert werden. Im Ausführungsbeispiel ist die Darstellungsanordnung 30 so ausgelegt, dass sich die Sterne 42 beim senkrechten Kippen der Anordnung (Kipprichtung 44) waagrecht hin und her bewegen (Bewegungsrichtung 46). Umgekehrt bewegen sich die Sterne 42 beim waagrechten Kippen senkrecht auf und ab, zeigen also in beiden Kipprichtungen einen orthoparallaktischen Bewegungseffekt. Besonders bevorzugt sind aber auch Bewegungseffekte, bei denen sich die vergrößerten Motive beim Kippen des Sicherheitselements bezogen auf die Kipprichtung weder rein horizontal noch rein vertikal, sondern in eine allgemeine Richtung bewegen.

Dieses erste Sicherheitsmerkmal ist nun mit einem zweiten Sicherheitsmerkmal mit einem zweiten Motiv kombiniert, das im Ausführungsbeispiel durch die Umrissform 48 der durchgehenden Öffnung 14 gebildet ist und das mit dem ersten Motiv in einem Sinnzusammenhang steht. Im Ausführungsbeispiel der Fig. 4 sind die Motive 42,48 dadurch aufeinander bezogen, dass beide Motive 42,48 als siebenzackige Sterne identischer Form ausgebildet sind, also dieselbe Bildinformation mit unterschiedlicher Größe darstellen.

Das von der mikrooptischen Darstellungsanordnung 30 rekonstruierte erste Motiv kann auch eine Mehrzahl unterschiedlicher Teilmotive enthalten. Beispielsweise können die Sterne 42 der Fig. 4 bei der Betrachtung bezogen auf die Bildebene nicht nur alle in derselben, sondern auch in unterschiedlichen Ebenen zu schweben scheinen. Es können auch einige der Teilmotive vor, andere Teilmotive hinter der Bildebene schweben. Die Teilmotive, hier die Sterne 42, sind jeweils verkleinerte Abbilder der Umrissform 48 der Öffnung 14, und weisen dieselbe Form wie diese auf. Die Teilmotive können im Allgemeinen mit unterschiedlicher Größe rekonstruiert werden, wobei beispielsweise die oberhalb der Bildebene schwebenden Teilmotive größer, die unterhalb der Bildebene schwebenden Teilmotive kleiner dargestellt werden können.

Die inhaltliche Verknüpfung der beiden unterschiedlichen Sicherheitsmerkmale durch das gleiche dargestellte Motiv führt zu einer höheren Aufmerksamkeit des Benutzers und zu einem höheren Wiedererkennungswert der Banknote, so dass dem Benutzer das Fehlen eines der beiden Sicherheitsmerkmale oder eine aufgrund einer Fälschung minderwertige Qualität leicht auffällt.

Fig. 5 zeigt ein weiteres Ausführungsbeispiel eines erfindungsgemäßen Sicherheitspapiers mit aufeinander abgestimmtem erstem und zweitem Motiv.

Bei dem gezeigten Ausführungsbeispiel weist eine Banknote 50 eine durchgehende Öffnung 52 auf, deren Umrissform 54 dem Umriss der Denomination der Banknote, beispielsweise der Ziffernfolge "50" folgt. Die Öffnung 52 ist mit einem Durchsichtssicherheitselement 12 mit einer mikrooptischen Darstellungsanordnung 30 der oben bereits beschriebenen Art abgedeckt.

Im Ausführungsbeispiel der Fig. 5 rekonstruiert die mikrooptische Darstellungsanordnung 30 als Motiv ebenfalls die Ziffernfolge "50". Die abgebildeten Bereiche 28 und die Vergrößerung der Darstellungsanordnung 30 ist dabei gerade so gewählt, dass das rekonstruierte erste Motiv 56 dieselbe Form und Größe wie die Umrissform 54 der Öffnung 52 aufweist. Darüber hinaus ist das erste Motiv 56 mit einem Bewegungseffekt beim Kippen der Darstellungsanordnung 30 versehen, der zusammen mit der Vergrößerung durch eine Vergrößerungs- und Bewegungsmatrix beschrieben werden kann, wie beispielsweise in der Anmeldung DE 10 2007 029 203.3 näher erläutert.

Durch den Bewegungseffekt fällt das rekonstruierte erste Motiv 56 nur bei Betrachtung aus bestimmten Betrachtungsrichtungen mit dem Umriss 54 der Öffnung 52 zusammen. Fig. 5(a) zeigt dazu das visuelle Erscheinungsbild bei Betrachtung aus einer allgemeinen Betrachtungsrichtung, bei der das rekonstruierte erste Motiv 56 gegenüber dem Umriss 54 der Öffnung 52 verschoben ist. Erst durch geeignetes waagrechtes und senkrechtes Kippen der Darstellungsanordnung 30 gelingt es, das Motiv 56 genau in die Umrissform 54 einzupassen, wie in Fig. 5(b) gezeigt.

Neben einem hohen Auffälligkeitsgrad und hohen Wiedererkennungswert weist die Banknote 50 auch eine hohe Fälschungssicherheit auf, da bei der Herstellung nicht nur eine geeignete Öffnung 52 und eine mikrooptische Darstellungsanordnung 30 zur Darstellung der Ziffernfolge "50" erzeugt werden müssen, sondern die Darstellungsanordnung 30 auch mit der korrekten Ausrichtung und Vergrößerung versehen sein muss, um die Ziffernfolge "50" genau in den vorgesehen Umriss der Öffnung 52 einzupassen.

Weitere Möglichkeiten, die ersten und zweiten Motive eines Sicherheitspapiers aufeinander abzustimmen, sind in Fig. 6 gezeigt. Anstatt zweimal dieselbe Information oder Teile derselben Information darzustellen, können die beiden Motive auch sich zu einem Gesamtbild schlüssig ergänzende Informationen darstellen. Fig. 6(a) zeigt dazu ein Sicherheitspapier 60 mit einer durchgehenden Öffnung 62, deren Umriss 64 ein Bogenfenster 66 und die Silhouette 68 einer Stadt bildet. Die Öffnung 62 ist mit einem Durchsichtssicherheitselement 12 mit einer mikrooptischen Darstellungsanordnung 30 der oben beschriebenen Art kombiniert, die als Motiv Wolken 70 darstellt, die sich beim Kippen der Darstellungsanordnung 30 waagrecht hin und her (Bewegungsrichtung 72) bewegen.

Die Vergrößerungs- und Bewegungsmatrix der Darstellungsanordnung 30 kann dabei so gewählt werden, dass sich die Wolken 70 unabhängig von der Kipprichtung der Anordnung 30 stets waagrecht in Richtung 72 bewegen. Eine solche Ausgestaltung vereint einen hohen Auffälligkeitsgrad und einen hohen Wiedererkennungswert mit einer hohen Fälschungssicherheit, da die Darstellungsanordnung 30 einschließlich des Bewegungseffekts genau auf die komplexe Umrissform der Öffnung 62 abgestimmt sein muss. Eine Anleitung, wie die Vergrößerungs- und Bewegungsmatrix ausgelegt werden kann, um die genannten Effekte zu erzielen, ist in der Anmeldung PCT/EP2008/005172 beschrieben.

Die scharfen Ränder der mit Bezug auf die Figuren 4,5 und 6(a) beschriebenen Öffnungen lassen sich beispielsweise durch Stanzen oder Laserschneiden gut erzeugen. In alternativen Ausgestaltungen können die Öffnungen auch papiermacherisch mit Rändern mit charakteristischen Unregelmäßigkeiten erzeugt werden. Besonders attraktive und fälschungssichere Varianten setzten Öffnungen mit einer Kombination von scharfen und in charakteristischer Weise unregelmäßigen Rändern ein, die weiter oben bereits allgemein beschrieben wurden.

Mit Bezug auf das Sicherheitspapier 80 der Fig. 6(b) ist der Umriss 84 der Öffnung 82 im Bereich des Bogenfensters 86 papiermacherisch erzeugt und weist dort einen unregelmäßigen Rand auf. Im Bereich der Stadt-Silhouette 88, in dem eine höhere Genauigkeit erforderlich ist, ist wie bei Fig. 6(a) durch Laserschneiden ein scharfer Randbereich erzeugt. Die Öffnung 82 mit den beiden verschiedenartigen Randbereichen 86, 88 ist dann in der oben beschriebenen Weise mit einer mikrooptischen Darstellungsanordnung zur Darstellung der Wolken 70 kombiniert. Je nach der physikalischen Größe der Öffnung 82 kann in der Praxis der unregelmäßige Rand des Bogenfensters 86 unter Umständen nur im oberen Bereich des Fensters realisiert werden, da der Abstand der Stadt-Silhouette 88 zum Rand des Bogenfensters 86 im unteren Fensterbereich zu gering sein kann.

Auch bei den weiteren Ausgestaltungen der Erfindung liegen jeweils zwei Sicherheitsmerkmale mit ersten und zweiten, in einem Sinnzusammenhang stehenden Motiven vor. Der Sinnzusammenhang in den nachfolgend erläuterten Ausführungsbeispielen werden jeweils durch Motive gleicher Form (siebenzackige Sterne) veranschaulicht.

Nach einem weiteren Erfindungsaspekt, der nun mit Bezug auf den Querschnitt der Fig. 7(a) und die Aufsicht der Fig. 7(b) erläutert wird, ist ein in Zusammenhang mit den Figuren 2 bis 4 bereits beschriebenes, durch eine mikrooptische Darstellungsanordnung 30 gebildetes erstes Sicherheitsmerkmal mit einem zweiten Sicherheitsmerkmal mit einem zweiten Motiv kombiniert, das ebenfalls in dem über einer durchgehenden Öffnung 14 eines Sicherheitspapiers 90 angeordneten Durchsichtssicherheitselement 92 vorliegt.

Im Ausführungsbeispiel der Fig. 7 stellt das zweite Sicherheitsmerkmal ein diffraktives optisches Element 94 dar, das aus einem durchtretenden Strahl 100 im Wesentlichen parallelen Lichts in Transmission ein auf einem Schirm 102 auffangbares Projektionsbild 104 mit dem zweiten Motiv erzeugt. Erfindungsgemäß steht das zweite Motiv dabei in einem Sinnzusammenhang mit dem ersten Motiv der mikrooptischen Darstellungsanordnung 30 und stellt im Ausführungsbeispiel ebenfalls einen siebenzackigen Stern 104 mit derselben Form wie die Sterne 42 dar.

Um die mikrooptische Darstellungsanordnung 30 mit dem diffraktiven optischen Element 94 zu kombinieren, wird die durch die Umrisslinie 48 der durchgehenden Öffnung 14 begrenzte Fläche in erste Flächenbereiche 96 und zweite Flächenbereiche 98 aufgeteilt, in denen die mikrooptische Darstellungsanordnung 30 (erste Flächenbereiche 96) bzw. das diffraktive optische Element 94 (zweite Flächenbereiche 98) vorliegt. Die Aufteilung in erste und zweite Flächenbereiche 96,98 kann dabei beliebig erfolgen. Neben Aufteilungen, die sich an der Umrissform der Öffnung 14 orientieren, wie in Fig. 7(b) gezeigt, kommen beispielsweise auch alternierende Abfolgen von Streifen oder Rechtecken in Betracht.

Bei dem in Fig. 7 gezeigten Ausführungsbeispiel bildet die Umrissform 48 der Öffnung 14 ein drittes Sicherheitsmerkmal mit einem dritten Motiv, das wie im Ausführungsbeispiel der Fig. 4 einen siebenzackigen Stern bildet. Das Sicherheitspapier 90 weist somit drei unterschiedliche Sicherheitsmerkmale auf, die jeweils dasselbe Motiv darstellen bzw. erzeugen. Dabei sind das ersten Sicherheitsmerkmal, nämlich die rekonstruierten Sterne 42 der mikrooptischen Darstellungsanordnung 30, und das dritte Sicherheitsmerkmal, nämlich der sternförmige Umriss 48 der Öffnung 14, ohne Weiteres mit bloßem Auge erkennbar. Das zweite Sicherheitsmerkmal, nämlich die in dem diffraktiven optischen Element 94 codierte Sterndarstellung 104, stellt ein Sicherheitsmerkmal höherer Stufe dar, das erst bei Durchstrahlung des Durchsichtssicherheitselements 92 mit einem Laserpointer 106 erzeugt wird und auf einem Schirm 102 aufgefangen werden kann. Unter besonderen Beleuchtungs- und Betrachtungsbedingungen kann der Stern auch mit bloßem Auge erkennbar sein.

Für das zweite Sicherheitsmerkmal des Durchsichtssicherheitselements 12 kann anstelle eines diffraktiven optischen Elements auch ein refraktives optisches Element eingesetzt werden, das aus einem durchtretenden Strahl von im Wesentlichen parallelen Licht oder von Licht einer entfernten Punktlichtquelle ein mit bloßem Auge und ohne Hilfsmittel erkennbares zweites Motiv erzeugt, wie in der Druckschrift WO 2007/137744 A2 und in der Anmeldung PCT/EP2008/002841 genauer beschrieben. Alternativ kann das zweite Motiv mit einem Laser auf einen Schirm projiziert werden.

Bei der Herstellung des Durchsichtssicherheitselements 92 können die Strukturelemente des diffraktiven optischen Elements 94 oder des refraktiven optischen Elements gemeinsam mit den Mikrolinsen 22 der mikrooptischen Darstellungsanordnung 30 geprägt werden. Die Strukturen können dabei zusammen mit den Mikrolinsen auf einem Werkzeug mit höchster Registergenauigkeit zusammengeführt werden. Die Mikromotivelemente 28 der Darstellungsanordnung 30 können dann vollflächig auf die Rückseite der Folie geprägt werden. Es hat sich herausgestellt, dass die Funktionalität der auf der Vorderseite angeordneten diffraktiven oder refraktiven optischen Elemente durch eine derartige Rückseitenprägung praktisch nicht beeinträchtigt wird. Alternativ können jedoch auch diejenigen Folienbereiche, die auf ihrer Vorderseite diffraktive oder refraktive optische Elemente enthalten, bei der Rückseitenprägung von Mikromotivelementen 28 ausgespart werden.

Bei der Betrachtung sind vergrößerte Bilder 42 in den mit diffraktiven oder refraktiven optischen Elementen ausgestatteten Bereichen, wie etwa den zweiten Flächenbereichen 98 der Fig. 7(b), nicht zu sehen. Dieser Effekt kann für interessante Kombinationen mit Bewegungseffekten der mikrooptischen Darstellungsanordnung 30 genutzt werden, da die sich bewegenden vergrößerten Bilder 42 beim Erreichen der zweiten Flächenbereiche 98 ins Nichts zu verschwinden, bzw. aus dem Nichts aufzutauchen scheinen.

Bei mikrooptischen Darstellungsanordnungen 30 mit farbigen Mikromotivelementen 28 erscheinen die mit diffraktiven oder refraktiven optischen Elementen ausgestatteten Bereiche gleichförmig in der Farbe der Mikromotivelemente, allerdings mit einer der Flächendeckung der Mikromotivelemente entsprechenden, verringerten Farbintensität.

In weiteren nicht-erfindungsgemäßen Gestaltungen kann es sich bei den auf das Sicherheitspapier aufgebrachten Sicherheitselementen nicht nur um Durchsichtssicherheitselemente, sondern auch um nichttransparente Sicherheitselemente handeln, bei denen die Mikrostrukturen der mikrooptischen Darstellungsanordnung beispielsweise durch Metallisieren sichtbar gemacht sind. Die nachfolgend beschriebenen Sicherheitselemente können je nach gewünschtem Einsatzzweck transparent, teiltransparent oder nichttransparent ausgebildet sein.

Bei allen Gestaltungen weisen die Sicherheitselemente ein erstes Sicherheitsmerkmal auf, das durch eine mikrooptische Darstellungsanordnung 30 zur Darstellung zumindest eines ersten Motivs gebildet ist, sowie ein zweites Sicherheitsmerkmal mit zumindest einem zweiten Motiv, das mit dem ersten Motiv in einem Sinnzusammenhang steht.

Bei dem Ausführungsbeispiel 110 der Fig. 8 ist das zweite Sicherheitsmerkmal durch einen innerhalb der mikrooptischen Darstellungsanordnung 30 angeordneten statischen Bildbereich 112 gebildet, in dem entweder keine Mikrolinsen 22 vorgesehen sind, oder in dem die optische Wirkung der Mikrolinsen 22, beispielsweise durch Einebnen der Mikrolinsen 22 mit einem transparenten Lack ausreichender Dicke und ähnlichem Brechungsindex, neutralisiert ist. Das zweite, mit dem ersten Motiv in Sinnzusammenhang stehende Motiv ist dabei durch die Umrissform 114 des statischen Bildbereichs 112 gebildet. Im Ausführungsbeispiel der Fig. 8 weist der statische Bildbereich 112 ebenfalls die Form eines siebenzackigen Sterns 114 auf, er stellt somit dasselbe Motiv wie die Sterne 42 der mikrooptischen Darstellungsanordnung 30 dar.

Im statischen Bildbereich 112 treten aufgrund des Fehlens von Mikrolinsen 22 oder aufgrund der Neutralisierung ihrer optischen Wirkung keine vergrößerten Bilder 42 auf. Bei mikrooptischen Darstellungsanordnungen 30 mit Bewegungseffekten scheinen sich die Bilder 42 daher beim Erreichen des Umrisses 114 des statischen Bildbereichs 112 aufzulösen, bzw. scheinen auf der gegenüberliegenden Seite aus ihm zu entstehen. Insgesamt stellt der statische Bildbereich 112 einen ortsfesten, farbigen Bereich dar, dessen Farbeindruck von der Farbe der Mikromotivelemente der Darstellungsanordnung 30 bestimmt wird. Auch hier ist die Farbintensität des Bereichs 112 gegenüber der Farbintensität der Mikromotivelemente 28 entsprechend der Flächendeckung der Mikromotivelemente reduziert.

Werden - wie hier nicht gezeigt - Mikrohohlspiegel als Betrachtungselemente eingesetzt, so können diese bereichsweise neutralisiert werden, indem die Verspiegelung an den entsprechenden Stellen ausgespart oder nachträglich entfernt wird. Verwendet man eine durchgehende Verspiegelung, so kann stattdessen auf die Prägung der Mikrohohlspiegel in den entsprechenden Bereichen verzichtet werden. Als Verspiegelung kommen beispielsweise dünne Metallschichten infrage.

Fig. 9 zeigt ein weiteres Ausführungsbeispiel 120 der Erfindung, bei dem das zweite Sicherheitsmerkmal durch einen Bereich 122 mit einem optisch variablen Schichtsystem und das zweite Motiv durch die Umrissform dieses Bereichs 122 gebildet ist. Bei diesem Ausführungsbeispiel stellt der optisch variable Schichtsystembereich 122 eine Mehrzahl von siebenzackigen Sternen 124,126 dar, die dieselbe Form wie die Sterne 42 der mikrooptischen Darstellungsanordnung 30 aufweisen. Es versteht sich, dass das Motiv des optisch variablen Schichtsystembereichs 122 die vergrößerten Bilder 42 auch zu einem Gesamtbild ergänzen oder zusammen mit diesen ein schlüssiges Gesamtbild darstellen kann.

Der optisch variable Schichtsystembereich 122 kann sowohl innerhalb (Stern 126) als auch außerhalb (Sterne 124) des Bereichs der mikrooptischen Darstellungsanordnung 30 liegen, wie in Fig. 9 dargestellt. Bei dem optisch variablen Schichtsystem kann es sich um einen Bereich mit einem flüssigkristallinen Material handeln, oder, was gegenwärtig bevorzugt wird, um einen Bereich mit einem farbkippenden Dünnschichtelement.

Insbesondere im letztgenannten Fall existiert eine Vielzahl an Ausführungsmöglichkeiten. Das Dünnschichtelement kann undurchsichtig oder semitransparent angelegt sein. Für undurchsichtige Varianten werden Schichtabfolgen aus Absorberschicht - dielektrischer Schicht - Reflektorschicht eingesetzt, bei denen die Reflektorschicht so dick ausgebildet ist, dass sie lichtundurchlässig ist. Semitransparente Dünnschichtelemente können ebenfalls aus einer von zwei Metallschichten eingeschlossenen dielektrischen Schicht bestehen, wobei in diesem Fall beide Metallschichten dünn genug ausgeführt werden um teilweise lichtdurchlässig zu bleiben. Alternativ kann eine semitransparente Schichtfolge auch aus einer Abfolge dielektrischer Schichten mit unterschiedlichem Brechungsindex erzeugt werden.

Soll ein solches Sicherheitselement im Bereich eines Durchsichtsfensters eingesetzt werden, so kommen sowohl semitransparente als auch vollständig reflektierende Ausgestaltungen in Betracht. In fensterfreien Bereichen bietet sich der Einsatz vollständig reflektierender Ausgestaltungen an.

Besteht das Motivbild 26 der Darstellungsanordnung 30 aus farbigen Mikromotivelementen 28, so kann der Farbeindruck des farbkippenden Dünnschichtelements bei Betrachtung unter vorbestimmten Betrachtungsbedingungen an diese Farbe angepasst sein. Unter diesen Betrachtungsbedingungen zeigt der optisch variable Schichtsystembereich 122 dann dieselbe Farbe wie die vergrößerten Bilder 42 der mikrooptischen Darstellungsanordnung 30.

Beispielsweise kann der Bereich 122 der Fig. 9 so ausgelegt sein, dass sich sein Farbeindruck von Magenta bei senkrechter Betrachtung zu Grün bei schräger Betrachtung ändert. Darauf abgestimmt werden die Mikromotivelemente 28 ebenfalls in Magenta ausgeführt, so dass sich für die Sterne 42 ein magentafarbener Farbeindruck ergibt, der, anders als der Farbeindruck des farbkippenden Bereichs 122, beim Kippen des Sicherheitselements im Wesentlichen unverändert bleibt.

Bei senkrechter Betrachtung sind die Sterne 42, die innerhalb des mittleren Sterns 126 des optisch variablen Schichtsystembereichs 122 liegen, praktisch nicht sichtbar, da sowohl die Sterne 42 als auch der farbkippende Bereich 122 Magenta erscheinen. Wird das Sicherheitselement verkippt oder verändert der Betrachter seine Position, so wechselt die Farbe der Sterne 124,126 des farbkippenden Bereichs 122 von Magenta zu Grün, während die Farbe der vergrößerten Sterne 42 unverändert bleibt. Die Sterne 42 treten dann mit magentafarbenem Erscheinungsbild vor grünem Hintergrund deutlich hervor.

Werden die Mikrostrukturen der mikrooptischen Darstellungsanordnung 30 nicht eingefärbt, sondern metallisiert, so kann diese Metallisierungsschicht zugleich als Reflektorschicht für das Dünnschichtelement verwendet werden. Ein entsprechender Folienaufbau eines Sicherheitselements 130 ist in Fig. 10 schematisch im Querschnitt dargestellt.

Dabei wird in einem ersten Bereich 132 bei Betrachtung der metallisierten Motivschicht 26 durch die Mikrolinsen 22 das von den Mikromotivelementen 28 gebildete erste Motiv rekonstruiert. Im zweiten Bereich 134 liegt ein farbkippendes Dünnschichtelement 136 vor, das eine teiltransparente Absorberschicht 138 aus Chrom, eine aufgedampfte dielektrische SiO₂-Abstandsschicht 140 und eine durch eine opake Aluminiumschicht gebildete Reflexionsschicht 142 umfasst. Die opake Reflexionsschicht 142 des zweiten Bereichs 134 bildet im ersten Bereich 132 die Metallisierungsschicht 26 der mikrooptischen Darstellungsanordnung 30.

Bei dem Aufbau der Fig. 10 wird das Dünnschichtelement 136 durch die Mikrolinsen 22 betrachtet, wodurch dessen farbkippende Eigenschaften unter Umständen modifiziert und/oder abgeschwächt werden. Alternativ kann daher ein Folienaufbau 150 wie in Fig. 11 gezeigt verwendet werden, bei dem das Dünnschichtelement 136 auf die dem Betrachter zugewandete Seite der Mikrolinsen 22 aufgebracht wird.

Eine weitere Ausführungsvariante besteht darin, die farbkippende Beschichtung anders als bei der Variante der Fig.10, in der das Dünnschichtelement 136 neben dem mit Mikromotivelementen 28 belegten Flächenbereich 132 angeordnet ist, auf die mit Mikromotivelementen belegte Fläche aufzubringen. Dies kann ohne Abstandsschicht geschehen, so dass die farbkippende Beschichtung direkt auf die mit Mikromotivelementen belegte Fläche aufgebracht wird. In einer alternativen Variante ist es aber auch möglich, die farbkippende Beschichtung durch eine zusätzliche Abstandsschicht von der Ebene der Mikromotivelemente zu trennen, wodurch sich folgender Aufbau ergibt: Mikrolinsen - optische Abstandsschicht, deren Stärke der Brennweite der Mikrolinsen entspricht, - Ebene mit den Mikromotivelementen - zusätzliche Abstandsschicht - farbkippende Beschichtung. In allen Fällen ergibt sich das zweite Motiv aus den Umrissformen der farbkippende Beschichtung, es kann aber auch als Rasterbild angelegt sein.

In einer weiteren bevorzugten Ausführungsvariante wird ein semitransparentes farbkippendes Schichtsystem, das die Information des zweiten Motivs wiedergibt, zwischen die Mikrolinsen und die Motivschicht gebracht, wobei sich die Ebene der Mikromotivelemente nach wie vor im Fokus der Mikrolinsen befindet.

Zur Herstellung des Folienaufbaus 150 der Fig. 11 kann wie folgt vorgegangen werden: Zunächst werden die gewünschten Mikrostrukturen auf der Rückseite einer PET-Folie 152 geprägt. Dann erfolgt die Mikrolinsenprägung auf der Folien-Vorderseite, wobei im zweiten Bereich 134, in dem die farbkippenden Dünnschichtelemente vorgesehen sind, keine Mikrolinsen geprägt werden. Dann werden die mit Mikrolinsen 22 versehenen ersten Bereiche 132 mit einer Waschfarbe bedruckt und das Dünnschicht-Schichtsystem 142,140,138 vollflächig aufgedampft. Durch Auswaschen der Waschfarbe werden die aufgedampften Schichten im ersten Bereich 132 entfernt. Zuletzt werden die geprägten Mikrostrukturen der Folien-Rückseite vollflächig mit einer Metallschicht 154 bedampft.

Werden die Mikrostrukturen nicht bedampft, sondern mit Farbe gefüllt, kann es vorteilhaft sein, das Dünnschichtelement semitransparent zu gestalten. Die Farbe der Mikrostrukturen schimmert dann durch das Dünnschichtelement 136 hindurch und vereinfacht die Farbanpassung von Dünnschichtelement und Mikrostrukturen.

Die in den zweiten Bereichen 134 vorgesehenen optisch variablen Schichtsysteme können auch semitransparent auf die Mikrolinsen 22 aufgebracht werden, ohne diese einzuebnen oder auszusparen. In diesem Fall sind die vergrößerten Bilder durch das optisch variable Schichtsystem hindurch erkennbar, wie beispielsweise in Fig. 9 dargestellt. Verwendet man anstelle des semitransparenten, optisch variablen Schichtsystems ein vollständig reflektierendes farbkippendes Schichtsystem, so sind die vergrößerten Bilder nur in den freigelassenen Bereichen zu sehen.

Fig. 12 zeigt eine nicht-erfindungsgemäße Weiterbildung der bereits in Zusammenhang mit Fig. 6(a) beschriebenen Gestaltung, bei der das Sicherheitspapier 160 in einer Umgebung der durchgehenden Öffnung 162 mit einem lasermodifizierbaren Markierungsstoff versehen wurde. Der lasermodifizierbare Markierungsstoff zeigt bei Einwirkung von Laserstrahlung einen gewünschten Farbumschlag, im Ausführungsbeispiel von Farblos zu Rot. Im Bereich der Stadt-Silhouette 168 wurde der lasermodifizierbare Markierungsstoff dann durch Laserstrahlung in Form gewünschter Kennzeichnungen 164, beispielsweise den in der Figur dargestellten Türen, Fenstern oder der Kirchturmuhr, modifiziert.

Dabei kann im selben Arbeitsgang mit demselben Laserstrahl sowohl der scharfe Rand 166,168 der Öffnung 162 geschnitten werden, als auch bei reduzierter Laserenergie der Markierungsstoff in Form der Kennzeichnungen 164 modifiziert werden. Die lokal eingebrachte Laserenergie kann durch Reduzierung der Laserleistung und/oder einer Erhöhung der Ablenkgeschwindigkeit des Laserstrahls reduziert werden. Die Kennzeichnungen 164 können dadurch hochgenau zu dem Rand der Öffnung 162 und damit zu der Stadt-Silhouette 168 gepassert werden. Weitere Angaben zu der Ausstattung von Sicherheitspapier mit lasermodifizierbaren Markierungsstoffen können der Anmeldung PCT/EP2008/004921 entnommen werden.

## Patentansprüche

1. Sicherheitspapier für die Herstellung von Sicherheits- oder Wertdokumenten (10) mit einem Sicherheitselement (12), das in oder über einem Fensterbereich oder einer durchgehenden Öffnung (14) des Sicherheitspapiers angeordnet ist, wobei
- das Sicherheitselement ein erstes Sicherheitsmerkmal aufweist, das durch eine mikrooptische Darstellungsanordnung (30) zur Darstellung zumindest eines ersten Motivs (26, 42) gebildet ist,
- wobei die mikrooptische Darstellungsanordnung ein Motivbild (26, 42) enthält, das in eine Mehrzahl von Zellen (24) eingeteilt ist, in denen jeweils abgebildete Bereiche (28) des ersten Motivs angeordnet sind, sowie ein Betrachtungsraster aus einer Mehrzahl von Betrachtungselementen (22), das bei Betrachtung des Motivbilds das erste Motiv aus den in den Zellen angeordneten abgebildeten Bereichen rekonstruiert,
**dadurch gekennzeichnet, dass** das Sicherheitselement ein Durchsichtssicherheitselement ist
- und dass das Sicherheitspapier ein zweites Sicherheitsmerkmal (48) mit zumindest einem zweiten Motiv (48) aufweist, das mit dem ersten Motiv in einem Sinnzusammenhang steht,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt sind.

2. Sicherheitspapier nach Anspruch 1, **dadurch gekennzeichnet, dass** das erste und zweite Motiv in Anordnung, Farbe, Form und/ oder Größe räumlich aufeinander abgestimmt sind.

3. Sicherheitspapier nach Anspruch 1 oder 2, **dadurch gekennzeichnet, dass** das zweite Sicherheitsmerkmal durch den Fensterbereich oder die durchgehende Öffnung des Sicherheitspapiers und das zweite Motiv durch die Umrissform des Fensterbereichs bzw. der durchgehenden Öffnung gebildet ist.

4. Sicherheitspapier nach Anspruch 3, **dadurch gekennzeichnet, dass** der Fensterbereich oder die durchgehende Öffnung zumindest in einem Teilbereich einen scharf begrenzten Rand aufweist, und/oder dass der Fensterbereich oder die durchgehende Öffnung zumindest in einem Teilbereich einen bei der Papierherstellung erzeugten Rand mit charakteristischen Unregelmäßigkeiten aufweist.

5. Sicherheitspapier nach Anspruch 1 oder 2, **dadurch gekennzeichnet, dass** das zweite Sicherheitsmerkmal in dem Durchsichtssicherheitselement vorliegt.

6. Sicherheitspapier nach Anspruch 5, **dadurch gekennzeichnet, dass** das zweite Sicherheitsmerkmal ein diffraktives optisches Element ist, das aus einem durchtretenden Strahl im Wesentlichen parallelen Lichts in Transmission ein auffangbares Projektionsbild mit dem zweiten Motiv erzeugt, oder dass das zweite Sicherheitsmerkmal ein refraktives optisches Element ist, das aus einem durchtretenden Strahl von im Wesentlichen parallelen Licht oder von Licht einer entfernten Punktlichtquelle das zweite Motiv erzeugt.

7. Sicherheitspapier nach Anspruch 5 oder 6, **dadurch gekennzeichnet, dass** der Fensterbereich oder die durchgehende Öffnung des Sicherheitspapiers ein drittes Sicherheitsmerkmal mit einem durch die Umrissform des Fensterbereichs bzw. der durchgehenden Öffnung gebildeten dritten Motiv bildet, das mit dem ersten und zweiten Motiv in einem Sinnzusammenhang steht.

8. Durchsichtssicherheitselement für Sicherheits- oder Wertdokumente, **dadurch gekennzeichnet, dass**
- das Durchsichtssicherheitselement ein erstes Sicherheitsmerkmal aufweist, das durch eine mikrooptische Darstellungsanordnung zur Darstellung zumindest eines ersten Motivs gebildet ist,
- wobei die mikrooptische Darstellungsanordnung ein Motivbild enthält, das in eine Mehrzahl von Zellen eingeteilt ist, in denen jeweils abgebildete Bereiche des ersten Motivs angeordnet sind, sowie ein Betrachtungsraster aus einer Mehrzahl von Betrachtungselementen, das bei Betrachtung des Motivbilds das erste Motiv aus den in den Zellen angeordneten abgebildeten Bereichen rekonstruiert, und dass
- das Durchsichtssicherheitselement ein zweites Sicherheitsmerkmal mit zumindest einem zweiten Motiv aufweist, das mit dem ersten Motiv in einem Sinnzusammenhang steht,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt sind,
- wobei das zweite Sicherheitsmerkmal durch einen innerhalb des ersten Sicherheitsmerkmals angeordneten statischen Bildbereich und das zweite Motiv durch die Umrissform des statischen Bildbereichs gebildet ist, wobei in dem statischen Bildbereich keine Betrachtungselemente vorgesehen sind oder die optische Wirkung der Betrachtungselemente neutralisiert ist und/ oder keine abgebildeten Bereiche des ersten Motivs vorgesehen sind.

9. Durchsichtssicherheitselement für Sicherheits- oder Wertdokumente, **dadurch gekennzeichnet, dass**
- das Durchsichtssicherheitselement ein erstes Sicherheitsmerkmal aufweist, das durch eine mikrooptische Darstellungsanordnung zur Darstellung zumindest eines ersten Motivs gebildet ist,
- wobei die mikrooptische Darstellungsanordnung ein Motivbild enthält, das in eine Mehrzahl von Zellen eingeteilt ist, in denen jeweils abgebildete Bereiche des ersten Motivs angeordnet sind, sowie ein Betrachtungsraster aus einer Mehrzahl von Betrachtungselementen, das bei Betrachtung des Motivbilds das erste Motiv aus den in den Zellen angeordneten abgebildeten Bereichen rekonstruiert, und dass
- das Durchsichtssicherheitselement ein zweites Sicherheitsmerkmal mit zumindest einem zweiten Motiv aufweist, das mit dem ersten Motiv in einem Sinnzusammenhang steht,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt sind,
- wobei das zweite Sicherheitsmerkmal durch einen Bereich mit einem optisch variablen Schichtsystem und das zweite Motiv durch die Umrissform dieses Bereichs gebildet ist.

10. Durchsichtssicherheitselement nach Anspruch 8 oder 9, **dadurch gekennzeichnet, dass** das erste und zweite Motiv in Anordnung, Farbe, Form und/ oder Größe räumlich aufeinander abgestimmt sind.

11. Durchsichtssicherheitselement nach wenigstens einem der Ansprüche 8 bis 10, **dadurch gekennzeichnet, dass** das zweite Sicherheitsmerkmal durch einen Bereich mit einem farbkippenden Dünnschichtelement gebildet ist, oder dass das zweite Sicherheitsmerkmal durch einen Bereich mit einem flüssigkristallinen Material gebildet ist.

12. Durchsichtssicherheitselement nach wenigstens einem der Ansprüche 8 bis 11, **dadurch gekennzeichnet, dass** die abgebildete Bereiche des ersten Motivs farbig ausgeführt sind, und dass der Farbeindruck des optisch variablen Schichtsystems bei Betrachtung unter vorbestimmten Betrachtungsbedingungen an die Farbe des ersten Motivs angepasst ist.

13. Wertdokument, wie Banknote, Ausweiskarte und dergleichen, mit einem Sicherheitspapier nach wenigstens einem der Anspruch 1 bis 7 oder einem Durchsichtssicherheitselement nach wenigstens einem der Ansprüche 8 bis 12.

14. Verfahren zum Herstellen eines Sicherheitspapiers nach einem der Ansprüche 1 bis 4, bei dem
- ein Durchsichtssicherheitselement mit dem ersten Sicherheitsmerkmal, das durch eine mikrooptische Darstellungsanordnung zur Darstellung des zumindest ersten Motivs gebildet ist, erzeugt wird,
- in dem Sicherheitspapier als zweites Sicherheitsmerkmal ein Fensterbereich oder eine durchgehende Öffnung erzeugt wird und das zweite Motiv, das mit dem ersten Motiv in einem Sinnzusammenhang steht, durch die Umrissform des Fensterbereichs bzw. der durchgehenden Öffnung gebildet wird,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt werden, und
- das Durchsichtssicherheitselement in oder über dem Fensterbereich oder der durchgehenden Öffnung angeordnet wird.

15. Verfahren zum Herstellen eines Sicherheitspapiers nach wenigstens einem der Ansprüche 1 bis 2, 5 bis 7, bei dem
- ein Durchsichtssicherheitselement mit dem ersten Sicherheitsmerkmal, das durch eine mikrooptische Darstellungsanordnung zur Darstellung des zumindest ersten Motivs gebildet ist, und mit dem zweiten Sicherheitsmerkmal mit dem zweiten Motiv, das mit dem ersten Motiv in einem Sinnzusammenhang steht, erzeugt wird,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt werden,
- in dem Sicherheitspapier ein Fensterbereich oder eine durchgehende Öffnung erzeugt wird, und
- das Durchsichtssicherheitselement in oder über dem Fensterbereich oder der durchgehenden Öffnung angeordnet wird.

16. Verfahren zum Herstellen eines Durchsichtssicherheitselement nach Anspruch 8, bei dem
- ein Durchsichtssicherheitselement mit dem ersten Sicherheitsmerkmal, das durch eine mikrooptische Darstellungsanordnung zur Darstellung des zumindest ersten Motivs gebildet ist, und mit dem zweiten Sicherheitsmerkmal mit dem zweiten Motiv, das mit dem ersten Motiv in einem Sinnzusammenhang steht, erzeugt wird,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt werden,
- wobei das zweite Sicherheitsmerkmal durch einen innerhalb des ersten Sicherheitsmerkmals angeordneten statischen Bildbereich und das zweite Motiv durch die Umrissform des statischen Bildbereichs gebildet wird, wobei in dem statischen Bildbereich keine Betrachtungselemente vorgesehen sind oder die optische Wirkung der Betrachtungselemente neutralisiert ist und/ oder keine abgebildeten Bereiche des ersten Motivs vorgesehen sind.

17. Verfahren zum Herstellen eines Durchsichtssicherheitselement nach Anspruch 9, bei dem
- ein Durchsichtssicherheitselement mit dem ersten Sicherheitsmerkmal, das durch eine mikrooptische Darstellungsanordnung zur Darstellung des zumindest ersten Motivs gebildet ist, und mit dem zweiten Sicherheitsmerkmal mit dem zweiten Motiv, das mit dem ersten Motiv in einem Sinnzusammenhang steht, erzeugt wird,
- wobei das erste und zweite Motiv aufeinander bezogene Informationen darstellen und dieselbe Form aufweisen, und wobei das erste und zweite Motiv in ihrem visuellen Erscheinungsbild räumlich aufeinander abgestimmt werden,
- wobei das zweite Sicherheitsmerkmal durch einen Bereich mit einem optisch variablen Schichtsystem und das zweite Motiv durch die Umrissform dieses Bereichs gebildet wird.

## Claims

1. A security paper for manufacturing security or value documents (10) having a security element (12) that is arranged in or over a window region or a through opening (14) in the security paper,
- the security element exhibiting a first security feature that is formed by a micro-optical depiction arrangement (30) for depicting at least a first motif (26, 42),
- the micro-optical depiction arrangement including a motif image (26, 42) that is subdivided into a plurality of cells (24), in each of which are arranged imaged regions (28) of the first motif, as well as, composed of a plurality of viewing elements (22), a viewing grid that, when the motif image is viewed, reconstructs the first motif from the imaged regions arranged in the cells,
- the security element being a see-through security element,
- and the security paper exhibiting a second security feature (40) having at least one second motif (48) that is associated in meaning with the first motif,
- the first and second motif constituting pieces of information that are related to each other and exhibiting the same shape, and the first and second motif being spatially coordinated with each other in their visual appearance.

2. The security paper according to claim 1, **characterized in that** the first and second motif are spatially coordinated with each other in arrangement, color, shape and/or size.

3. The security paper according to claim 1 or 2, **characterized in that** the second security feature is formed by the window region or the through opening in the security paper and the second motif by the contour shape of the window region or of the through opening.

4. The security paper according to claim 3, **characterized in that** the window region or the through opening exhibits a sharply delimited edge at least in a sub-region, and/or **in that** the window region or the through opening exhibits, at least in a sub-region, an edge produced at paper manufacture and having characteristic irregularities.

5. The security paper according to claim 1 or 2, **characterized in that** the second security feature is present in the see-through security element.

6. The security paper according to claim 5, **characterized in that** the second security feature is a diffractive optical element that, in transmission, produces from a penetrating beam of substantially parallel light a detectable projection image with the second motif, or **in that** the second security feature is a refractive optical element that produces the second motif from a penetrating beam of substantially parallel light or from light from a distant spotlight source.

7. The security paper according to claim 5 or 6, **characterized in that** the window region or the through opening in the security paper forms a third security feature having a third motif that is formed by the contour shape of the window region or the through opening and that is associated in meaning with the first and second motif.

8. A see-through security element for security or value documents, **characterized in that**
- the see-through security element exhibits a first security feature that is formed by a micro-optical depiction arrangement for depicting at least a first motif,
- the micro-optical depiction arrangement including a motif image that is subdivided into a plurality of cells, in each of which are arranged imaged regions of the first motif, as well as, composed of a plurality of viewing elements, a viewing grid that, when the motif image is viewed, reconstructs the first motif from the imaged regions arranged in the cells, and **in that**
- the see-through security element exhibits a second security feature having at least a second motif that is associated in meaning with the first motif,
- the first and second motif constituting pieces of information that are related to each other and exhibiting the same shape, and the first and second motif being spatially coordinated with each other in their visual appearance,
- the second security feature being formed by a static image region arranged within the first security feature, and the second motif by the contour shape of the static image region, wherein, in the static image region, no viewing elements are provided, or the optical effect of the viewing elements is neutralized, and/or no imaged regions of the first motif are provided.

9. A see-through security element for security or value documents, **characterized in that**
- the see-through security element exhibits a first security feature that is formed by a micro-optical depiction arrangement for depicting at least a first motif,
- the micro-optical depiction arrangement including a motif image that is subdivided into a plurality of cells, in each of which are arranged imaged regions of the first motif, as well as, composed of a plurality of viewing elements, a viewing grid that, when the motif image is viewed, reconstructs the first motif from the imaged regions arranged in the cells, and **in that**
- the see-through security element exhibits a second security feature having at least one second motif that is associated in meaning with the first motif,
- the first and second motif constituting pieces of information that are related to each other and exhibiting the same shape, and the first and second motif being spatially coordinated with each other in their visual appearance,
- the second security feature being formed by a region having an optically variable layer system and the second motif being formed by the contour shape of said region.

10. The see-through security element according to claim 8 or 9, **characterized in that** the first and second motif are spatially coordinated with each other in arrangement, color, shape and/or size.

11. The see-through security element according to at least one of claims 8 to 10, **characterized in that** the second security feature is formed by a region having a color-shifting thin-film element, or **in that** the second security feature is formed by a region having a liquid crystal material.

12. The see-through security element according to at least one of claims 8 to 11, **characterized in that** the imaged regions of the first motif are executed in color, and **in that** the color impression of the optically variable layer system is adapted to the color of the first motif when viewed under predetermined viewing conditions.

13. A value document, such as a banknote, identity card and the like, having a security paper according to at least one of claims 1 to 7 or a see-through security element according to at least one of claims 8 to 12.

14. A method for manufacturing a security paper according to one of claims 1 to 4, in which
- a see-through security element having the first security feature, which is formed by a micro-optical depiction arrangement for depicting the at least first motif, is produced,
- in the security paper, as the second security feature, a window region or a through opening is produced and the second motif, which is associated in meaning with the first motif, is formed by the contour shape of the window region or of the through opening,
- the first and second motif constituting pieces of information that are related to each other and exhibiting the same shape, and the first and second motif being spatially coordinated with each other in their visual appearance,
- the see-through security element is arranged in or over the window region or the through opening.

15. A method for manufacturing a security paper according to at least one of claims 1 to 2 and 5 to 7, in which
- a see-through security element having the first security feature, which is formed by a micro-optical depiction arrangement for depicting the at least first motif, and having the second security feature having the second motif, which is associated in meaning with the first motif, is produced,
- the first and second motif constituting pieces of information that are related to each other and exhibiting the same shape, and the first and second motif being spatially coordinated with each other in their visual appearance,
- a window region or a through opening is produced in the security paper, and
- the see-through security element is arranged in or over the window region or the through opening.

16. A method for manufacturing a see-through security element according to claim 8, in which
- a see-through security element having the first security feature, which is formed by a micro-optical depiction arrangement for depicting the at least first motif, and having the second security feature having the second motif, which is associated in meaning with the first motif, is produced,
- the first and second motif constituting pieces of information that are related to each other and exhibiting the same shape, and the first and second motif being spatially coordinated with each other in their visual appearance,
- the second security feature being formed by a static image region arranged within the first security feature, and the second motif by the contour shape of the static image region, wherein, in the static image region, no viewing elements are provided, or the optical effect of the viewing elements is neutralized, and/ or no imaged regions of the first motif are provided.

17. A method for manufacturing a see-through security element according to claim 9, in which
- a see-through security element having the first security feature, which is formed by a micro-optical depiction arrangement for depicting the at least first motif, and having the second security feature having the second motif, which is associated in meaning with the first motif, is produced,
- the first and second motif constituting pieces of information that are related to each other and exhibiting the same shape, and the first and second motif being spatially coordinated with each other in their visual appearance,
- the second security feature being formed by a region having an optically variable layer system, and the second motif by the contour shape of said region.

## Revendications

1. Papier de sécurité pour la fabrication de documents de sécurité ou de valeur (10) avec un élément de sécurité (12), lequel est disposé dans ou au-dessus d'une zone de fenêtre ou d'une ouverture passante (14) du papier de sécurité, l'élément de sécurité étant un élément de sécurité transparent, moyennant quoi
- l'élément de sécurité présente une première caractéristique de sécurité, laquelle est formée par un système de représentation micro-optique (30) pour la représentation d'au moins un premier motif (26, 42),
- le système de représentation micro-optique contenant une image à motif (26, 42), laquelle est subdivisée en une pluralité de cellules (24) dans lesquelles sont disposées respectivement des zones reproduites (28) du premier motif, ainsi qu'une grille de visualisation composée d'une pluralité d'éléments de visualisation (22) laquelle, lors de la visualisation de l'image à motif, reconstruit le premier motif à partir des zones reproduites disposées dans les cellules,
- et le papier de sécurité présentant une deuxième caractéristique de sécurité (48) avec au moins un deuxième motif (48), lequel est en lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel.

2. Papier de sécurité selon la revendication 1, **caractérisé en ce que** le premier et le deuxième motif sont harmonisés l'un par rapport à l'autre dans l'espace concernant la disposition, la couleur, la forme et/ou la taille.

3. Papier de sécurité selon la revendication 1 ou 2, **caractérisé en ce que** la deuxième caractéristique de sécurité est formée par la zone de fenêtre ou l'ouverture passante du papier de sécurité, et le deuxième motif étant formé par la forme du contour de la zone de fenêtre ou de l'ouverture passante.

4. Papier de sécurité selon la revendication 3, **caractérisé en ce que** la zone de fenêtre ou l'ouverture passante présente, au moins dans une zone partielle, un bord délimité de manière nette et/ou **en ce que** la zone de fenêtre ou l'ouverture passante présente, au moins dans une zone partielle, un bord produit lors de la fabrication du papier avec des irrégularités caractéristiques.

5. Papier de sécurité selon la revendication 1 ou 2, **caractérisé en ce que** la deuxième caractéristique de sécurité est sous la forme de l'élément de sécurité transparent.

6. Papier de sécurité selon la revendication 5, **caractérisé en ce que** la deuxième caractéristique de sécurité est un élément optique diffractif lequel génère, à partir d'un faisceau traversant de lumière sensiblement parallèle en transmission, une image de projection pouvant être captée avec le deuxième motif, ou bien **en ce que** la deuxième caractéristique de sécurité est un élément optique réfractif lequel génère, à partir d'un faisceau traversant de lumière sensiblement parallèle ou de lumière d'une source de lumière ponctuelle éloignée, le deuxième motif.

7. Papier de sécurité selon la revendication 5 ou 6, **caractérisé en ce que** la zone de fenêtre ou l'ouverture passante du papier de sécurité forme une troisième caractéristique de sécurité avec un troisième motif formé par la forme du contour de la zone de fenêtre ou de l'ouverture passante, lequel est en lien significatif avec le premier et le deuxième motif.

8. Elément de sécurité transparent pour documents de sécurité ou de valeur, **caractérisé en ce que**
- l'élément de sécurité transparent présente une première caractéristique de sécurité, laquelle est formée par un système de représentation micro-optique pour la représentation d'au moins un premier motif,
- le système de représentation micro-optique contenant une image à motif, laquelle est subdivisée en une pluralité de cellules dans lesquelles sont disposées respectivement des zones reproduites du premier motif, ainsi qu'une grille de visualisation composée d'une pluralité d'éléments de visualisation laquelle, lors de la visualisation de l'image à motif, reconstruit le premier motif à partir des zones reproduites disposées dans les cellules, et **en ce que**
- l'élément de sécurité transparent présente une deuxième caractéristique de sécurité avec au moins un deuxième motif, lequel est en lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel,
- la deuxième caractéristique de sécurité étant formée par une zone d'image statique disposée à l'intérieur de la première caractéristique de sécurité et le deuxième motif étant formé par la forme du contour de la zone d'image statique, aucun élément de visualisation n'étant prévu dans la zone d'image statique ou bien l'effet optique des éléments de visualisation étant neutralisé et/ou aucune zone reproduite du premier motif n'étant prévue.

9. Elément de sécurité transparent pour papiers de sécurité ou de valeur, **caractérisé en ce que**
- l'élément de sécurité transparent présente une première caractéristique de sécurité, laquelle est formée par un système de représentation micro-optique pour la représentation d'au moins un premier motif,
- le système de représentation micro-optique contenant une image à motif, laquelle est subdivisée en une pluralité de cellules dans lesquelles sont disposées respectivement des zones reproduites du premier motif, ainsi qu'une grille de visualisation composée d'une pluralité d'éléments de visualisation laquelle, lors de la visualisation de l'image à motif, reconstruit le premier motif à partir des zones reproduites disposées dans les cellules, et **en ce que**
- l'élément de sécurité transparent présente une deuxième caractéristique de sécurité avec au moins un deuxième motif, lequel est en lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel,
- la deuxième caractéristique de sécurité étant formée par une zone avec un système de couches variable optiquement, et le deuxième motif étant formé par la forme du contour de cette zone.

10. Elément de sécurité transparent selon la revendication 8 ou 9, **caractérisé en ce que** le premier et le deuxième motif sont harmonisés l'un par rapport à l'autre dans l'espace concernant la disposition, la couleur, la forme et/ou la taille.

11. Elément de sécurité transparent selon l'une au moins des revendications 8 à 10, **caractérisé en ce que** la deuxième caractéristique de sécurité est formée par une zone avec un élément à couche mince à changement de couleur, ou bien **en ce que** la deuxième caractéristique de sécurité est formée par une zone avec un matériau à cristaux liquides.

12. Elément de sécurité transparent selon l'une au moins des revendications 8 à 11, **caractérisé en ce que** les zones reproduites du premier motif sont réalisées de manière colorée et **en ce que** l'impression de couleur du système de couches variable optiquement est adaptée à la couleur du premier motif lors d'une observation dans des conditions d'observation prédéterminées.

13. Document de valeur, tel un billet de banque, une carte d'identité et similaires, avec un papier de sécurité selon l'une au moins des revendications 1 à 7 ou avec un élément de sécurité transparent selon l'une au moins des revendications 8 à 12.

14. Procédé pour la fabrication d'un papier de sécurité selon l'une des revendications 1 à 4, dans lequel
- on produit un élément de sécurité transparent avec la première caractéristique de sécurité, laquelle est formée par un système de représentation micro-optique pour la représentation d'au moins un premier motif,
- dans le papier de sécurité, une zone de fenêtre ou une ouverture passante étant formée en tant que deuxième caractéristique de sécurité et le deuxième motif, lequel présente un lien significatif avec le premier motif, étant formé par la forme du contour de la zone de fenêtre ou de l'ouverture passante,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel, et
- l'élément de sécurité transparent étant disposé dans ou au-dessus de la zone de fenêtre ou de l'ouverture passante.

15. Procédé pour la fabrication d'un papier de sécurité selon l'une au moins des revendications 1 à 2, 5 à 7, dans lequel
- on forme un élément de sécurité transparent avec la première caractéristique de sécurité, laquelle est formée par un système de représentation micro-optique pour la représentation de l'au moins un premier motif, et avec la deuxième caractéristique de sécurité avec le deuxième motif, lequel présente un lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel,
- une zone de fenêtre ou une ouverture passante étant produite dans le papier de sécurité, et
- l'élément de sécurité transparent étant disposé dans ou au-dessus de la zone de fenêtre ou de l'ouverture passante.

16. Procédé pour la fabrication d'un élément de sécurité transparent selon la revendication 8, dans lequel
- on produit un élément de sécurité transparent avec la première caractéristique de sécurité, laquelle est formée par un système de représentation micro-optique pour la représentation au moins du premier motif, et avec la deuxième caractéristique de sécurité avec le deuxième motif, lequel est en lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel,
- la deuxième caractéristique de sécurité étant formée par une zone d'image statique disposée à l'intérieur de la première caractéristique de sécurité et le deuxième motif étant formé par la forme du contour de la zone d'image statique, aucun élément de visualisation n'étant prévu dans la zone d'image statique ou bien l'effet optique des éléments de visualisation étant neutralisé et/ou aucune zone reproduite du premier motif n'étant prévue.

17. Procédé pour la fabrication d'un élément de sécurité transparent selon la revendication 9, dans lequel
- on produit un élément de sécurité transparent avec la première caractéristique de sécurité, laquelle est formée par un système de représentation micro-optique pour la représentation au moins du premier motif, et avec la deuxième caractéristique de sécurité avec le deuxième motif, lequel est en lien significatif avec le premier motif,
- le premier et le deuxième motif représentant des informations en rapport l'un avec l'autre et présentant la même forme, et le premier et le deuxième motif étant harmonisés l'un par rapport à l'autre dans l'espace concernant leur aspect visuel,
- la deuxième caractéristique de sécurité étant formée par une zone avec un système de couches optiquement variable, et le deuxième motif étant formé par la forme du contour de cette zone.
